# EUROPÄISCHE PATENTSCHRIFT

(11) **EP 2 311 773 B1**
(45) Veröffentlichungstag und Bekanntmachung des Hinweises auf die Patenterteilung: **22.08.2012**
(21) Anmeldenummer: 10182467.0
(22) Anmeldetag: 29.09.2010
(51) Int. Cl.: B67B 3/20, B67B 3/26

(54) **Verfahren und Vorrichtung zum Schraubverschließen von Gefäßen, insbesondere Flaschen**
Method and device for applying screw caps to containers, in particular bottles
Procédé et dispositif de fermeture par vissage de récipients, notamment des bouteilles

(30) Priorität: 13.10.2009 DE 102009045637
(43) Veröffentlichungstag der Anmeldung: 20.04.2011
(73) Patentinhaber: Krones AG, 93073 Neutraubling (DE)
(72) Erfinder: Dewert, Andreas, 93083, Obertraubling (DE); Buchhauser, Klaus, 93180, Deuerling (DE); Frankenberger, Günter, 93096, Köfering (DE)
(74) Vertreter: Grünecker, Kinkeldey, Stockmair & Schwanhäusser

(56) Entgegenhaltungen:
- EP-A1- 1 182 165
- DE-A1- 4 419 323
- DE-A1-102007 047 742
- DE-A1-102007 057 857

## Beschreibung

Die Erfindung betrifft ein Verfahren und eine Vorrichtung zum Schraubverschließen von Gefäßen, insbesondere Flaschen, nach dem Oberbegriff des Anspruchs 1 bzw. 11.

Schraubverschlüsse von Gefäßen, wie beispielsweise Flaschen, können bekanntermaßen in Rundläufermaschinen mit mehreren umfänglich angeordneten und um eine gemeinsame Achse rotierenden Verschließstationen verschlossen werden, wobei die Verschlusskappen jeweils in Verschließköpfen gehalten und diese nach Aufsetzen auf die jeweilige Flaschenmündung sowohl gedreht als auch der Gewindesteigung entsprechend abgesenkt werden. Alternativ können auch die Flaschen während des Aufdrehens der Verschlusskappe entsprechend angehoben werden.

Dazu ist es aus der Offenlegungsschrift DE 10 2007 057 857 A1 bekannt, sowohl den Hub als auch die Drehung eines Verschließkopfs beim Verschließen eines Gefäßes über einen kombinierten Linear-Rotationsantrieb zu bewerkstelligen.

Aus der Offenlegungsschrift DE 10 2007 047 742 A1 ist es weiterhin ein Verfahren und eine Vorrichtung zum Schraubverschließen von Gefäßen, insbesondere Flaschen, nach dem Oberbegriff des Anspruchs 1 bzw. 11 bekannt, wobei das Drehmoment bzw. den Stromverbrauch eines Motors zur Drehung des Verschlusses insbesondere beim Aufbringen eines am Verschluss vorgesehenen Garantiebands gemessen wird, um das maximale Drehmoment bei Aufbringen des Garantiebands und beim abschließenden Festziehen des Verschlusses getrennt einstellen und kontrollieren zu können.

Es besteht jedoch weiterhin Bedarf, Gefäße sowohl mit geringerer Fehlerquote zu verschließen als auch gegebenenfalls fehlerhaft verschlossene Gefäße mit geringer Fehlerquote aus einem kontinuierlichen Produktstrom ausleiten zu können, insbesondere unter Verwendung eines Verschließkopfs mit einem Linear-Rotationsantrieb.

Es ist Aufgabe der Erfindung, ein in dieser Hinsicht verbessertes Verfahren zum Verschließen von Gefäßen und eine entsprechende Vorrichtung bereit zu stellen.

Diese Aufgabe wird mit einem Verfahren gelöst, bei dem der Stromverbrauch des Linearantriebssystems des Verschließkopfs in einer Pickphase zur Aufnahme der jeweiligen Verschlusskappe und/oder in einer Schraubphase zum Aufschrauben der Verschlusskappe gemessen und mit mindestens einem charakteristischen Wert des Stromverbrauchs verglichen wird, um eine drohende bzw. erfolgte Fehlverschließung zu erkennen. Der Stromverbrauch des Linearantriebssystems kann als ein Maß für die Anpresskraft des Verschließkopfs verwendet werden und somit einen direkten Rückschluss über den Kontakt zwischen dem Verschließkopf und der Verschlusskappe bzw. der Verschlusskappe und der Gefäßmündung geben. Je nach Vorgabe bzw. Auswahl des charakteristischen Werts lassen sich einzelne Phasen des Aufnehmens und Aufschraubens der Verschlusskappe gezielt kontrollieren. Unter einem charakteristischen Wert ist hierbei ein einzelner Wert, wie beispielsweise ein Schwellenwert, oder ein Stromverlauf, wie beispielsweise eine positive oder negative Stromspitze, zu verstehen, der in einem bestimmten zeitlichen Abschnitt des Verfahrens als Referenzwert dient, um entscheiden zu können, ob der Verschließvorgang korrekt oder fehlerhaft ist. Der Begriff Stromverbrauch wird stellvertretend für alle elektrischen Größen verwendet, die direkt oder indirekt mit der aufgewendeten Motorleistung korrelieren, insbesondere als ein Maß für eine angewendete Anpresskraft des Verschließkopfs bzw. der Verschlusskappe.

Vorzugsweise wird ferner die Position des Verschließkopfs bezüglich der Linearachse des Linearantriebssystems ermittelt. Dadurch kann man einzelnen Messwerten des Stromverbrauchs eine Position des Verschließkopfs zuordnen. Entsprechend lässt sich überprüfen, ob ein Stromwert an einer bestimmten Position zulässig ist oder nicht und somit die Zuverlässigkeit einer Fehlererkennung verbessern. Ebenso kann aus einem bestimmten Verlauf des Stromverbrauchs auf eine mögliche Positionsänderung des Verschließkopfs entlang der Linearachse geschlossen werden.

Vorzugsweise ist der charakteristische Wert ein oberer Schwellenwert des Stromverbrauchs in der Pickphase. Bei einem Überschreiten des oberen Schwellenwerts kann auf eine unzulässig hohe Anpresskraft geschlossen und dadurch erkannt bzw. entschieden werden, ob bzw. dass die Verschlusskappe verformt und/oder nicht korrekt aufgeschraubt ist. Dadurch lässt sich eine drohende Fehlverschließung erkennen bzw. eine Fehlverschließung vermeiden.

Vorzugsweise ist der charakteristische Wert ein unterer Schwellenwert des Stromverbrauchs in der Pickphase. Bei einem Unterschreiten des unteren Schwellenwerts kann auf eine unzulässig niedrige Anpresskraft geschlossen und dadurch erkannt bzw. entschieden werden, ob bzw. dass die Verschlusskappe oder ein Garantieband der Verschlusskappe fehlt. Dadurch lässt sich eine drohende Fehlverschließung erkennen bzw. eine Fehlverschließung vermeiden.

Vorzugsweise ist der charakteristische Wert eine charakteristische Spitze des Stromverbrauchs in der Pickphase, und es wird überprüft, ob die charakteristische Spitze in der Pickphase auftritt. Das Überwinden eines mechanischen Widerstands beim Einrasten der Verschlusskappe in den Verschließkopf erzeugt einen kurzzeitigen Anstieg des Stromverbrauchs. Es kann daher beim Auftreten der charakteristischen Stromspitze erkannt bzw. entschieden werden, ob bzw. dass die Verschlusskappe von dem Verschließkopf korrekt aufgenommen wurde. Dadurch lässt sich eine Aussage treffen, dass eine Verschlusskappe mit besonders hoher Wahrscheinlichkeit korrekt aufgeschraubt werden kann. Insbesondere in Kombination mit einem Vergleich des Stromverbrauchs und dem Verfahrweg der Linearachse mit mindestens einem Schwellenwert lässt sich die Aussagekraft der Überprüfung zusätzlich erhöhen und die Qualitätssicherung verbessern.

Vorzugsweise ist der charakteristische Wert ein oberer Schwellenwert des Stromverbrauchs in der Schraubphase. Bei einem Überschreiten des oberen Schwellenwerts kann auf einen erhöhten mechanischen Widerstand beim Aufschrauben geschlossen werden, wie er beispielsweise beim Anlaufen eines Garantiebands an der Flaschenmündung entsteht. Somit kann erkannt bzw. entschieden werden, ob bzw. dass ein Garantieband korrekt angebracht wurde. Dadurch lässt sich die Qualität des Verschlusses sicherstellen.

Vorzugsweise ist der charakteristische Wert eine charakteristische Spitze des Stromverbrauchs in der Schraubphase insbesondere während eines Drehens gegen die Verschließrichtung, und es wird anhand der charakteristischen Spitze eine Startposition des Verschließkopfs am Anfang des von Verschlusskappe und Gefäßmündung gebildeten Gewindes bestimmt. Dadurch lässt sich ein Referenzwert für eine absolute Positionsbestimmung der Flaschenmündung ermitteln. Eine solche Bestimmung ist weitgehend unabhängig von Toleranzen einzelner Verschließstationen und daher besonders genau.

Vorzugsweise wird anhand der Startposition am Gewindeanfang eine untere Soll-Endposition des Verschließkopfs berechnet, und es wird der Stromverbrauch bei Erreichen der Soll-Endposition mit einem weiteren charakteristischen Wert des Stromverbrauchs verglichen. Dadurch lässt sich die Schraubverbindung an einem definierten Endpunkt der Schraubphase kontrollieren. Dies ermöglicht eine Endkontrolle des Schraubvorgangs.

Vorzugsweise ist der weitere charakteristische Wert ein unterer Schwellenwert des Stromverbrauchs in der Schraubphase. Bei einem Unterschreiten des unteren Schwellenwerts kann erkannt bzw. entschieden wird, ob bzw. dass die Verschlusskappe nicht korrekt aufgeschraubt ist oder dass die Gefäßmündung fehlt. Hierdurch kann eine Fehlverschließung erkannt werden.

Vorzugsweise werden die Gefäße als kontinuierlicher Produktstrom zugeführt, und als fehlerhaft verschlossen erkannte Gefäße werden aus dem Produktstrom ausgeleitet. Dadurch kann sichergestellt werden, dass nur einwandfrei verschlossene Flaschen weiterverarbeitet werden.

Die technische Aufgabe wird ferner gelöst mit einer Vorrichtung zum Schraubverschließen von Gefäßen, bei der eine Messeinrichtung zum Messen des Stromverbrauchs des Linearantriebssystems vorgesehen ist, sowie eine Auswerteinrichtung zum Vergleichen des beim Aufnehmen und/oder Aufschrauben der Verschlusskappe gemessenen Stromverbrauchs mit einem charakteristischen Wert des Stromverbrauchs, um eine drohende Fehlverschließung oder eine Fehlverschließung zu erkennen. Mit der Messeinrichtung kann ein Maß für die Anpresskraft des Verschließkopfs ermittelt werden und somit direkt auf den Kontakt zwischen dem Verschließkopf und der Verschlusskappe bzw. der Verschlusskappe und der Gefäßmündung rückgeschlossen werden.

Eine besonders günstige Ausführungsform umfasst ferner eine Kontrolleinrichtung zum Ermitteln der Position des Verschließkopfs bezüglich der Linearachse. Dadurch kann man einzelnen Messwerten des Stromverbrauchs eine Position des Verschließkopfs zuordnen. Entsprechend lässt sich überprüfen, ob ein Stromwert an einer bestimmten Position zulässig ist oder nicht und somit die Zuverlässigkeit einer Fehlererkennung verbessern. Ebenso kann aus einem bestimmten Verlauf des Stromverbrauchs auf eine mögliche Positionsänderung des Verschließkopfs entlang der Linearachse geschlossen werden.

Eine günstige Ausführungsform umfasst ferner eine Ausschleusvorrichtung zum Ausschleusen fehlerhaft verschlossener Gefäße. Dadurch kann sichergestellt werde, dass nur korrekt verschlossene Gefäße weiterverarbeitet werden.

Vorzugsweise umfasst die erfindungsgemäße Vorrichtung ferner eine Steuervorrichtung, die das Linearantriebssystem und das Rotationsantriebssystem so ansteuern kann, dass nur Verschlusskappen, für die keine drohende Fehlverschließung erkannt wurde, aufgeschraubt werden.

Möglich ist auch durch die Stromaufnahme der Linearachse beim Aufschrauben auf die Mündung die Geschwindigkeit der Rotationsachse zu beeinflussen, um beispielsweise das System an geänderte Steigungen und/oder Höhen der/des Mündung/Verschlusses anzupassen. Hier wäre es denkbar eine Art selbstlernendes System zu erstellen, bei dem lediglich Start- und Endwinkel und charakteristische Schwellenwerte das System beeinflussen.

Eine bevorzugte Ausführungsform der Erfindung ist in der Zeichnung dargestellt. Es zeigen:
- Figur 1: eine schematische Darstellung einer erfindungsgemäßen Vorrichtung;
- Figur 2: ein schematisches Ort-Zeit-Diagramm des Verschließkopfs während des Auf- nehmens einer Verschlusskappe und ein zugehöriger Strom-Zeit-Verlauf ei- nes Linearantriebssystems des Verschließkopfs
- Figur 3: ein schematisches Ort-Zeit-Diagramm des Verschließkopfs während des, Aufsetzens, Aufschraubens und Festziehens einer Verschlusskappe auf einer Gefäßmündung sowie zugehörige Strom-Zeit-Verläufe eines Linearantriebs- systems und eines Rotationsantriebssystems des Verschließkopfs.

Wie Fig. 1 erkennen lässt, ist eine erfindungsgemäße Ausführungsform der Vorrichtung 1 zum Verschließen von Flaschen 2 oder dergleichen Gefäße als Rundläufer mit mehreren an der Vorrichtung 1 umfänglich gleichmäßig verteilten Verschließköpfen 3 zum Aufnehmen und Halten je einer Schraubverschlusskappe 4 ausgelegt, denen jeweils ein Motor 5, beispielsweise ein Servomotor, zum Heben bzw. Senken des Verschließkopfes 3 mittels eines Linearantriebssystems L und zum Drehen des Verschließkopfes 3 mittels eines Rotationsantriebssystems R zugeordnet ist (Antriebssysteme L, R nicht getrennt dargestellt). Die Motoren 5 könnten auch Schrittmotoren bzw. beliebige Linearmotoren sein, wobei die Antriebssysteme L, R nicht zwangsläufig in einem Motor bzw. Gehäuse zusammengefasst sein müssen. Vorrichtungen zum Einleiten und Ausleiten der Flaschen 2 sind im Stand der Technik bekannt und daher nicht dargestellt.

Der Einfachheit halber nur für den rechten Motor 5 schematisch angedeutet sind elektrische Versorgungsleitungen mit Strommessern 7 zum Messen der durch die Antriebssysteme L, R fließenden elektrischen Ströme I_{L} und I_{R} sowie eine Kontrollvorrichtung 9 zum Bestimmen der Position y des Verschließkopfs 3 bezüglich der Linearachse L' des Motors 5. Die Kontrollvorrichtung 9 könnte beispielsweise Teil eines Servo-Antriebssystems sein. Die Rotationsachse R' ist der Vollständigkeit halber ebenfalls angedeutet, wobei die Systeme L, R den Verschließkopf 3 über eine gemeinsame Welle antreiben.

Im Kombination mit einem Halsstern 10 zum Halten der zu verschließenden Flaschen 2 an deren Krägen 2a bilden die Verschließköpfe 3 über einen bestimmten Maschinenwinkelbereich jeweils Verschließstationen 11, wie in Figur 1 rechts angedeutet. Um insbesondere PET-Flaschen 2 verdrehsicher im Halsstern 10 zu halten, sind in diesem Erhebungen bzw. Spikes vorgesehen, die mit entsprechenden Ausnehmungen in den Flaschenkrägen 2a in Eingriff gebracht werden können (im Detail nicht dargestellt). Es könnten stattdessen aber auch Glasflaschen oder auch Mehrweg-PET-Flaschen in bekannter Weise z.B. über eine Riemenklemmung verdrehsicher gehalten werden.

Auf der linken Seite der Figur 1 dargestellt ist eine Pickstation 12, die von den Verschließköpfen 3 mit einem Pickrad 13 und einer Zuführung 14 für die Schraubverschlusskappen 4 gebildet wird. Hierbei werden die Verschlusskappen 4 auf dem Pickrad 13 in Synchronisation mit den Verschließköpfen 3 bereitgestellt und von diesen durch Absenken über der jeweiligen Verschlusskappe 4 aufgenommen bzw. gepickt. Zu diesem Zweck ist im Verschließkopf 3 vorzugsweise eine Zentrier- und Klemmvorrichtung 3a für die Verschlusskappe 4 vorgesehen, beispielsweise in Form federnd gelagerter umfänglicher Kugeln.

Die Verschlusskappen 4 werden wie folgt beschrieben aufgenommen und aufgeschraubt und der Vorgang durch Messen der Ströme I_{L}, I_{R} und der Linearposition y des Verschließkopfs überwacht. Typische Messkurven sind in Figur 2 und 3 dargestellt, wobei die Ströme I_{L} und I_{R} der Einfachheit halber unabhängig von deren jeweiliger Antriebsrichtung stets als positive Werte dargestellt sind.

Demnach wird der Verschließkopf 3 zum Aufnehmen bzw. Picken einer Verschlusskappe 4 zunächst auf eine Position y₀ knapp oberhalb der Verschlusskappe 4 abgesenkt. Wie in Figur 2 schematisch dargestellt, steigt der Strom I_{L} dabei von einem Basiswert l₀ zum Halten des Verschließkopfs 3 gegen die Schwerkraft auf einen im Wesentlichen konstanten Wert während des Absenkens an. In einer im Wesentlichen mittigen Position über der Verschlusskappe 4 wird der Verschließkopf 3 dann in einer Pickphase P₁ ein zweites Mal abgesenkt, wobei eine untere Sollposition y₁ am Ende der Pickphase P₁ aus den bekannten Koordinaten des Verschließkopfs 3, der Verschlusskappe 4 und des Pickrads 13 bezüglich der Linearachse L' ermittelt werden kann.

Während eines Großteils der Pickphase P₁ fließt ein im Wesentlichen konstanter Strom I_{L}. Allerdings macht sich das Einrasten der Verschlusskappe 4 in den Verschließkopf 3 bzw. das Überwinden eines mechanischen Widerstands in der Zentrier- und Klemmvorrichtung 3a durch ein kurzzeitiges Ansteigen des Stroms I_{L} in Form einer Stromspitze S₁ bemerkbar. Typischerweise liegt die Stromspitze S₁ innerhalb eines Zeitraums T_{S1}, der vorzugsweise nicht länger ist als ein Fünftel, insbesondere nicht länger als ein Zehntel der Dauer T_{P1} der Pickphase P₁. Die Stromspitze S₁ ist typisch für ein korrektes Einrasten der Verschlusskappe 4 und dient als charakteristischer Vergleichswert, dessen Auftreten ein normales Verhalten des Stroms I_{L} zum Ausdruck bringt. Somit kann ein korrektes Picken der Verschlusskappe 4 anhand des Verlaufs des Stroms I_{L} in der Pickphase P₁ erkannt werden.

Der Strom I_{L} bleibt bei korrektem Picken der Verschlusskappe 4 in der Pickphase P₁ zumindest mit Ausnahme der kurzzeitigen Stromschwankung S₁ innerhalb eines bestimmten Messwertbereichs. Somit können ein oberer und ein unterer Schwellenwert I₁ und I₂ definiert werden, bei deren Überschreiten bzw. Unterschreiten jeweils ein Fehler vorliegt. Beispielsweise lässt sich eine fehlerhafte Verschlusskappe 4 mit unsymmetrischem Querschnitt nur mit einem erhöhten mechanischen Widerstand oder gar nicht in den Verschließkopf 3 drücken, wodurch der Strom I_{L} über den oberen Schwellenwert I₁ ansteigt. Bei fehlender Verschlusskappe 4 bleibt der Strom I_{L} dagegen unter dem unteren Schwellenwert I₂. Die Schwellenwerte I₁ und I₂ sind somit charakteristische Vergleichswerte, deren Überschreiten bzw. Unterschreiten ein abnormales Verhalten des Stroms I_{L} zum Ausdruck bringt. Bei Bedarf könnten durch geeignete Filterung getrennte Frequenzanteile des Stromsignals I_{L} mit den charakteristischen Werte S₁ und I₁ bzw. I₂ verglichen werden, um Fehlinterpretationen zu vermeiden. Dies gilt auch für den Vergleich mit weiteren, nachfolgend beschriebenen charakteristischen Werten.

Ein Unterschreiten des unteren Schwellenwerts I₂ lässt sich zumindest am Anfang der Pickphase P₁ auch dann beobachten, wenn ein Garantieband 4a an der Verschlusskappe 4 fehlt, da in diesem Fall die Gesamthöhe der Verschlusskappe 4 geringer ist als mit dem Garantieband 4a und der Verschließkopf 3 die Verschlusskappe 4 beim Absenken verspätet berührt. Die Messung des Stroms I_{L} kann hierbei mit einer gleichzeitigen Registrierung der Linearposition y des Verschließkopfs 3 verglichen werden, um die Trefferwahrscheinlichkeit und/oder Genauigkeit der Fehlerbestimmung zu erhöhen.

Somit lässt sich in der Pickstation 12 durch Überwachen des Stroms I_{L} in der Pickphase P₁ eine Beschädigung oder ein Fehlen der Verschlusskappe 4 erkennen und eine anschließende Fehlverschließung in der Verschließstation 11 vermeiden, indem beispielsweise eine beschädigte Verschlusskappe 4 nicht auf eine zugeordnete Flasche 2 aufgeschraubt wird. Das Aufsetzen, Aufschrauben und Festziehen der Verschlusskappen 4 in der Verschließstation 11 ist anhand der Phasen P₂ und P₃ in Figur 3 beispielhaft angedeutet. Demnach werden die Verschlusskappen 4 in den Verschließköpfen 3 zu Beginn der Aufschraubphase P₂ unter Vorgabe eines Soll-Hubs des Linearantriebssystems L abgesenkt, wobei der Strom I_{L} im Abschnitt P₂ₐ insbesondere beim Aufsetzen der Verschlusskappe 4 auf die Flaschenmündung 2b ansteigt.

Durch den Hub wird der Flaschenkragen 2a dabei auf die Spikes des Halssterns 10 gedrückt. Hierbei ist es sowohl möglich, die Verschlusskappe 4 am Beginn P₂ₐ der Aufschraubphase P₂ in Verschließrichtung oder gegen die Verschließrichtung zu drehen, als auch, wie in Figur 3 angedeutet, nicht zu drehen.

In Figur 3 wird die Verschlusskappe 4 nach dem Aufdrücken auf die Spikes im Abschnitt P_{2b} gegen die Verschließrichtung gedreht. Die auf dem Gewinde der Flaschenmündung 2b aufsitzende Verschlusskappe 4 wird durch diese Drehbewegung zunächst wie beim Öffnen des Verschlusses von der Flaschenmündung 2b weg bewegt, wodurch der Anpressdruck der Verschlusskappe 4 und als Folge der Strom I_{L} weiter ansteigen, bis die aneinander gedrückten bzw. gleitenden Gewindegänge der Verschlusskappe 4 und der Flaschenmündung 2b zu einem Zeitpunkt t_{P2} einrasten bzw. einfädeln.

Ein Drehen gegen die Verschließrichtung im Abschnitt P_{2b} ist nicht zwingend notwendig, hat aber den Vorteil, dass die Verschlusskappe 4 abrupt und unmittelbar nach Erreichen einer relativen oberen Maximalposition y₃ des Verschließkopfs 3 einrastet. Damit verbunden ist eine charakteristische Stromspitze S₂, insbesondere ein vorübergehender Abfall des Stroms I_{L} aufgrund des kurzzeitig geringeren Anpressdrucks beim Einrasten. Zum Erkennen der Stromspitze S₂ kann ein zugehöriges Zeitfenster T_{S2} (nicht dargestellt) innerhalb der Schraubphase P₂ definiert werden. Die charakteristische Stromschwankung S₂ kann dazu verwendet werden, eine definierte obere Startposition y₃ für den anschließenden Abschnitt P_{2c} zu bestimmen, in dem die Verschlusskappe 4 in Schließrichtung aufgeschraubt wird. Aus der oberen Startposition y₃ kann wiederum ein Sollwert für eine untere Endposition y₄ bei vollständig aufgeschraubter Verschlusskappe 4 zur Kontrolle des Aufschraubvorgangs berechnet werden.

Im Abschnitt P_{2c} wird der Verschließkopf 3 vom Gewindegang kontinuierlich nach unten gezogen. Daher ist der Anpressdruck des Verschließkopfs 3 und damit der Strom I_{L} in dieser Phase kleiner als unmittelbar vor dem Einrasten bzw. Einfädeln der aufeinander gleitenden Gewinde. Der Strom I_{L} ist dabei umso kleiner je geringer der Unterschied zwischen dem Hub des Verschließkopfs 3 und der durch die Drehgeschwindigkeit um die Rotationsachse R' und die Gewindesteigung vorgegebenen Bewegung der Verschlusskappe 4 entlang der Linearachse L' ist.

Im Abschnitt P_{2c} kann beim Anlaufen des Garantiebands 4a über den sogenannten Pilferproof-Ring (nicht dargestellt), der an der Flaschenmündung 2b zur Befestigung des Garantiebands 4a vorgesehen ist, zusätzlich eine charakteristische Stromspitze S₃ im Strom I_{L} auftreten. Entsprechend kann eine Spitze S₃ im Betriebsstrom I_{R} des Rotationsantriebssystems R auftreten, wobei der Stromverbrauch I_{R} des Rotationsantriebssystems R ein Maß für das Drehmoment bzw. Anzugsmoment des Verschließkopfs 3 ist. Somit lässt sich auch das Aufbringen des Garantiebands 4a durch Registrierung des Stroms I_{L} bzw. I_{R} überwachen, wobei die Stromspitzen S₃ und S_{3'} charakteristische Vergleichswerte darstellen, bei deren Fehlen jeweils auf ein abnormales Verhalten des Stroms I_{L} bzw. I_{R} geschlossen werden kann, verursacht durch ein fehlendes oder nicht korrekt aufgebrachtes Garantieband 4a. Umgekehrt kann beim Erkennen der Stromspitze S₃ bzw. S_{3'} auf ein korrekt angebrachtes Garantieband 4a geschlossen werden.

Insbesondere bei Vorgabe eines geeigneten Zeitfensters T_{S3} im Abschnitt P_{2c} kann auch überprüft werden, ob der Strom I_{L} bzw. I_{R} über einen Schwellenwert I₃ bzw. I_{3'} ansteigt. In diesem Fall ist der Schwellenwert I₃ bzw. I_{3'} ein charakteristischer Vergleichswert, wobei bei einem Überschreiten bzw. dauerhaften Unterschreiten auf ein korrekt bzw. nicht korrekt angebrachtes Garantieband 4a geschlossen werden kann.

Die Aufschraubphase P₂ endet mit dem vollständigen Aufschrauben der Verschlusskappe 4, im Wesentlichen sobald die untere Soll-Endposition y₄ des Verschließkopfs 3 erreicht ist. Da an der Soll-Endposition y₄ bei korrekt aufgeschraubter Verschlusskappe 4 ein mechanischer Widerstand auftreten muss, darf der Strom I_{L} an der Endposition y₄ nicht unterhalb eines charakteristischen Schwellenwerts I₄ liegen. Somit kann der Schwellenwert I₄ als charakteristische Vergleichsgröße für den Strom I_{L} herangezogen werden, bei dessen Überschreiten bzw. Unterschreiten im Abschnitt 2c ein korrekter bzw. nicht korrekter Sitz der Verschlusskappe 4 bzw. ein Verschluss der Flasche 2 erkannt werden kann. Zusätzlich kann auch hier der Strom I_{R} mit einem zugehörigen Schwellenwert (nicht dargestellt) verglichen werden.

Auf die Schraubphase P₂ folgt die Festziehphase P₃, in der der Verschluss durch ein dosiertes Anheben des Stroms I_{R} der Rotationsantriebseinheit R in bekannter Weise bis zu einem bestimmten Anzugsmoment festgezogen wird, wobei der Strom I_{L} der Linearantriebseinheit L so eingestellt bleibt, dass ein ausreichender Anpressdruck des Verschließkopfs 3 gewährleistet ist.

Anschließend wird der Verschließkopf 3 von der Verschlusskappe 4 bzw. der verschlossenen Flasche 2 abgezogen. Der Verschließkopf 3 fährt in eine Auswerferposition, bei deren Erreichen eine eventuell nicht aufgeschraubte, noch im Verschließkopf 3 steckende Verschlusskappe 4 aus dem Verschließkopf entfernt wird und wird dann wieder in eine Ausgangslage bezüglich der Pickstation 12 gefahren.

Die Auswertung der Strommessungen zur Fehlererkennung bzw. Ermittlung eines korrekten Pickens und Verschließens erfolgt in einer (nicht dargestellten) Auswerteeinheit durch Vergleich des gemessenen Stroms I_{L} bzw. I_{R} mit mindestens einem charakteristischen Vergleichswert, wobei die zuvor beschriebenen Schwellenwerte und Stromspitzen beliebig als charakteristische Vergleichswerte kombiniert werden können. Fehlermeldungen können über geeignete (nicht dargestellte) Ausgabeeinheiten, beispielsweise mit Hilfe akustischer und/oder optischer Signale erfolgen. Ebenso ist es möglich, die Produktion auf Basis der Strommessungen mit Hilfe einer (nicht dargestellten) Steuereinheit bei einer erkannten Fehlverschließung und/oder einer erkannten drohenden Fehlverschließung gezielt zu steuern.

Beispielsweise können nicht korrekt verschlossene Flaschen 2 durch eine (nicht dargestellte) Ausschleusvorrichtung nach der Verschließvorrichtung, z.B. einen Pusher, gezielt aus dem Produktstrom ausgeschleust werden, indem über von der Steuereinheit ausgegebene Signale die Ausschleusvorrichtung aktiviert wird. Dadurch lässt sich insgesamt eine höhere Produktionsqualität erzielen.

Die Strommessung bietet hierbei eine variable Möglichkeit, den Ablauf des Verschließens in verschiedenen Ablaufphasen mit nur geringem apparativen Aufwand als korrekt oder nicht korrekt zu erkennen.

## Patentansprüche

1. Verfahren zum Schraubverschließen von Gefäßen (2), insbesondere Flaschen, wobei Verschlusskappen (4) jeweils mit einem an ein motorbetriebenes Linearantriebssystem (L) und ein motorbetriebenes Rotationsantriebssystem (R) gekoppelten Verschließkopf (3) auf ein zu verschließendes Gefäß (2) geschraubt werden,
**dadurch gekennzeichnet, dass**
der Stromverbrauch (I_{L}) des Linearantriebssystems (L) in einer Pickphase (P₁) zur Aufnahme der jeweiligen Verschlusskappe (4) und/oder in einer Schraubphase (P₂) zum Aufschrauben der Verschlusskappe (4) gemessen und mit mindestens einem charakteristischen Wert des Stromverbrauchs des Linearantriebssystems (L) verglichen wird, um eine drohende bzw. erfolgte Fehlverschließung zu erkennen.

2. Verfahren nach Anspruch 1, **dadurch gekennzeichnet, dass** ferner die Position (y) des Verschließkopfs (3) bezüglich der Linearachse (L') des Linearantriebssystems (L) ermittelt wird.

3. Verfahren nach Anspruch 1 oder 2, **dadurch gekennzeichnet, dass** der charakteristische Wert ein oberer Schwellenwert (I₁) des Stromverbrauchs (I_{L}) in der Pickphase (P₁) ist.

4. Verfahren nach mindestens einem der vorigen Ansprüche, **dadurch gekennzeichnet, dass** der charakteristische Wert ein unterer Schwellenwert (I₂) des Stromverbrauchs (I_{L}) in der Pickphase (P₁) ist.

5. Verfahren nach mindestens einem der vorigen Ansprüche, **dadurch gekennzeichnet, dass** der charakteristische Wert eine charakteristischer Spitze (S₁) des Stromverbrauchs (I_{L}) in der Pickphase (P₁) ist, und dass überprüft wird, ob die charakteristische Spitze (S₁) in der Pickphase (P₁) auftritt.

6. Verfahren nach mindestens einem der vorigen Ansprüche, **dadurch gekennzeichnet, dass** der charakteristische Wert ein oberer Schwellenwert (I₃) des Stromverbrauchs (I_{L}) in Schraubphase (P₂) ist.

7. Verfahren nach mindestens einem der vorigen Ansprüche, **dadurch gekennzeichnet, dass** der charakteristische Wert eine charakteristischer Spitze (S₂) des Stromverbrauchs (I_{L}) in der Schraubphase (P₂) insbesondere während eines Drehens gegen die Verschließrichtung ist, und dass anhand der charakteristischen Spitze (S₂) eine Startposition (y₃) des Verschließkopfs (3) am Anfang des von Verschlusskappe (4) und der Gefäßmündung (2b) gebildeten Gewindes bestimmt wird.

8. Verfahren nach Anspruch 7, **dadurch gekennzeichnet, dass** anhand der Startposition (y₃) am Gewindeanfang eine untere Soll-Endposition (y₄) des Verschließkopfs (3) berechnet wird, und dass der Stromverbrauch (I_{L}) bei Erreichen der Soll-Endposition (y₄) mit einem weiteren charakteristischen Wert des Stromverbrauchs (I_{L}) verglichen wird.

9. Verfahren nach Anspruch 8, **dadurch gekennzeichnet, dass** der weitere charakteristische Wert ein unterer Schwellenwert (I₄) des Stromverbrauchs (I_{L}) in der Schraubphase (P₂) ist.

10. Verfahren nach mindestens einem der vorigen Ansprüche, **dadurch gekennzeichnet, dass** die Gefäße (2) als kontinuierlicher Produktstrom zugeführt werden, und dass als fehlerhaft verschlossen erkannte Gefäße (2) aus dem Produktstrom ausgeleitet werden.

11. Vorrichtung (1) zum Schraubverschließen von Gefäßen (2), insbesondere Flaschen, mit:
- mindestens einem Verschließkopf (3) zum Aufnehmen und Aufschrauben einer Verschlusskappe (4) auf ein Gefäß (2);
- einem motorbetriebenen Linearantriebssystem (L) zum Heben und Senken des Verschließkopfs (3) entlang einer Linearachse (L'); und
- einem motorbetriebenen Rotationsantriebssystem (R) zum Drehen des Verschließkopfs (3) um eine Rotationsachse (R'),
**gekennzeichnet durch**
eine Messeinrichtung (7) zum Messen des Stromverbrauchs (I_{L}) des Linearantriebssystems (L); und
eine Auswerteinrichtung zum Vergleichen des beim Aufnehmen und/oder Aufschrauben der Verschlusskappe (4) gemessenen Stromverbrauchs (I_{L}) des Linearantriebssystems (L) mit einem charakteristischen Wert des Stromverbrauchs (I_{L}) des Linearantriebssystems (L), um eine drohende Fehlverschließung oder eine Fehlverschließung zu erkennen.

12. Vorrichtung nach Anspruch 11, ferner **gekennzeichnet durch** eine Kontrolleinrichtung (9) zum Ermitteln der Position (y) des Verschließkopfs (3) bezüglich der Linearachse (L').

13. Vorrichtung nach Anspruch 11 oder 12, ferner **gekennzeichnet durch** eine Ausschleusvorrichtung zum Ausschleusen fehlerhaft verschlossener Gefäße (2).

14. Vorrichtung nach mindestens einem der Ansprüche 11 bis 13, ferner **gekennzeichnet durch** eine Steuervorrichtung, die das Linearantriebssystem (L) und das Rotationsantriebssystem (R) so ansteuern kann, dass nur Verschlusskappen (4), für die keine drohende Fehlverschließung erkannt wurde, aufgeschraubt werden.

## Claims

1. Method for screw capping containers (2), in particular bottles, wherein screw caps (4) are screwed to a container (2) to be capped by means of a capping head (3) coupled to a motor-driven linear drive system (L) and a motor-driven rotational drive system (R), **characterised in that** the power consumption (I_{L}) of the linear drive system (L) is measured in a pick phase (P₁) for picking the respective screw cap (4) and/or in a screw phase (P₂) for screwing on the screw cap (4) and is compared with at least one characteristic value of the power consumption of the linear drive system (L), in order to detect an impending or actual faulty capping operation.

2. Method according to Claim 1, **characterised in that** additionally the position (y) of the capping head (3) is determined with respect to the linear axis (L') of the linear drive system (L).

3. Method according to Claim 1 or 2, **characterised in that** the characteristic value is an upper threshold value (I₁) of the power consumption (I_{L}) in the pick phase (P₁).

4. Method according to at least one of the preceding claims, **characterised in that** the characteristic value is a lower threshold value (I₂) of the power consumption (I_{L}) in the pick phase (P₁).

5. Method according to at least one of the preceding claims, **characterised in that** the characteristic value is a characteristic peak (S₁) of the power consumption (I_{L}) in the pick phase (P₁), and **in that** it is checked whether the characteristic peak (S₁) occurs in the pick phase (P₁).

6. Method according to at least one of the preceding claims, **characterised in that** the characteristic value is an upper threshold value (I₃) of the power consumption (I_{L}) in the screw phase (P₂).

7. Method according to at least one of the preceding claims, **characterised in that** the characteristic value is a characteristic peak (S₂) of the power consumption (I_{L}) in the screw phase (P₂), in particular during a rotation against the capping direction, and **in that** on the basis of the characteristic peak (S₂) a start position (y₃) of the capping head (3) is determined at the start of the thread formed by the screw cap (4) and the container opening (2b).

8. Method according to Claim 7, **characterised in that** on the basis of the starting position (y₃) at the start of the thread a lower target end position (y₄) of the capping head (3) is calculated, and **in that** when the target end position (y₄) is reached the power consumption (I_{L}) is compared with a further characteristic value of the power consumption (I_{L}).

9. Method according to Claim 8, **characterised in that** the further characteristic value is a lower threshold value (I₄) of the power consumption (I_{L}) in the screw phase (P₂).

10. Method according to at least one of the preceding claims, **characterised in that** the containers (2) are fed as a continuous product flow, and **in that** containers (2) detected as having been incorrectly capped are diverted from the product flow.

11. Apparatus (1) for screw capping containers (2), in particular bottles, having:
- at least one capping head (3) for picking and screwing a screw cap (4) onto a container (2);
- a motor-driven linear drive system (L) for lifting and lowering the capping head (3) along a linear axis (L') and
- a motor-driven rotational drive system (R) for rotating the capping head (3) about a rotational axis (R'),
**characterised by** a measuring device (7) for measuring the power consumption (I_{L}) of the linear drive system (L); and an evaluation device for comparing the power consumption (I_{L}) of the linear drive system (L), measured when picking and/or screwing on the screw cap (4), with a characteristic value of the power consumption (I_{L}) of the linear drive system (L), in order to detect an impending incorrect capping operation or an incorrect capping operation.

12. Apparatus according to Claim 11, further **characterised by** a monitoring device (9) for determining the position (y) of the capping head (3) with respect to the linear axis (L').

13. Apparatus according to Claim 11 or 12, further **characterised by** a removing device for removing incorrectly capped containers (2).

14. Apparatus according to at least one of Claims 11 to 13, further **characterised by** a control device which can control the linear drive system (L) and the rotational drive system (R) in such a way that only screw caps (4) are screwed on for which no impending incorrect capping operation has been detected.

## Revendications

1. Procédé de fermeture par vissage de récipients (2), en particulier de bouteilles, étant précisé que des couvercles (4) sont vissés chacun avec une tête de fermeture (3) accouplée à un système d'entraînement linéaire à moteur (L) et à un système d'entraînement rotatif à moteur (R) sur un récipient à fermer (2),
**caractérisé en ce que** la consommation de courant (IL) du système d'entraînement linéaire (L) est mesurée lors d'une phase de réception (P₁) destinée à recevoir chaque couvercle (4) et/ou lors d'une phase de vissage (P₂) destinée à visser le couvercle (4), et est comparée à au moins une valeur caractéristique de la consommation de courant du système d'entraînement linéaire (L) afin de détecter un risque de mauvaise fermeture ou une mauvaise fermeture.

2. Procédé selon la revendication 1, **caractérisé en ce que** la position (y) de la tête de fermeture (3) par rapport à l'axe linéaire (L') du système d'entraînement linéaire (L) est par ailleurs détectée.

3. Procédé selon la revendication 1 ou 2, **caractérisé en ce que** la valeur caractéristique est constituée par une valeur seuil supérieure (I₁) de la consommation de courant (IL) lors de la phase de réception (P₁).

4. Procédé selon l'une des revendications précédentes, **caractérisé en ce que** la valeur caractéristique est constituée par une valeur seuil inférieure (I₂) de la consommation de courant (I_{L}) lors de la phase de réception (P₁).

5. Procédé selon l'une au moins des revendications précédentes, **caractérisé en ce que** la valeur caractéristique est constituée par une pointe caractéristique (S₁) de la consommation de courant (I₁) lors de la phase de réception (P₁) , et **en ce qu'**on vérifie si la pointe caractéristique (S₁) apparaît lors de la phase de réception (P₁).

6. Procédé selon l'une au moins des revendications précédentes, **caractérisé en ce que** la valeur caractéristique est constituée par une valeur seuil supérieure (I₃) de la consommation de courant (IL) lors de la phase de vissage (P₂).

7. Procédé selon l'une au moins des revendications précédentes, **caractérisé en ce que** la valeur caractéristique est constituée par une pointe caractéristique (S₂) de la consommation de courant (I_{L}) lors de la phase de vissage (P₂) en particulier pendant une rotation en sens inverse par rapport au sens de fermeture, et **en ce qu'**à l'aide de la pointe caractéristique (S₂) est définie une position initiale (y₃) de la tête de fermeture (3) au début du filetage formé par le couvercle (4) et le goulot de récipient (2b).

8. Procédé selon la revendication 7, **caractérisé en ce qu'**à l'aide de la position initiale (y₃) au début du filetage est calculée une position terminale théorique inférieure (y₄) de la tête de fermeture (3), et **en ce que** la consommation de courant (I_{L}), quand la position terminale théorique (y₄) est atteinte, est comparée à une autre valeur caractéristique de la consommation de courant (I_{L}).

9. Procédé selon la revendication 8, **caractérisé en ce que** ladite autre valeur caractéristique est constituée par une valeur seuil inférieure (I₄) de la consommation de courant (I_{L}) lors de la phase de vissage (P₂).

10. Procédé selon l'une au moins des revendications précédentes, **caractérisé en ce que** les récipients (2) sont amenés sous la forme d' un flux continu de produits, et **en ce que** les récipients (2) identifiés comme mal fermés sont sortis du flux de produits.

11. Dispositif (1) de fermeture par vissage de récipients (2), en particulier de bouteilles, avec :
- au moins une tête de fermeture (3) pour recevoir et visser un couvercle (4) sur un récipient (2) ;
- un système d'entraînement linéaire à moteur (L) pour soulever et abaisser la tête de fermeture (3) le long d'un axe linéaire (L') ; et
- un système d'entraînement rotatif à moteur (R) pour tourner la tête de fermeture (3) sur un axe de rotation (R'),
**caractérisé par**
un dispositif de mesure (7) pour mesurer la consommation de courant (I_{L}) du système d'entraînement linéaire (L) ; et
un dispositif d'analyse pour comparer la consommation de courant (I_{L}) du système d'entraînement linéaire (L) mesurée lors de la réception et/ou du vissage du couvercle (4) à une valeur caractéristique de la consommation de courant (I_{L}) du système d'entraînement linéaire (L), afin de détecter un risque de mauvaise fermeture ou une mauvaise fermeture.

12. Dispositif selon la revendication 11, **caractérisé par** un dispositif de contrôle (9) pour déterminer la position (y) de la tête de fermeture (3) par rapport à l'axe linéaire (L').

13. Dispositif selon la revendication 11 ou 12, caractérisé également par un dispositif d'éjection pour éjecter des récipients (2) mal fermés.

14. Dispositif selon l'une au moins des revendications 11 à 13, caractérisé également par un dispositif de commande qui peut commander le système d'entraînement linéaire (L) et le système d'entraînement rotatif (R) de telle sorte que seuls les couvercles (4) pour lesquels aucun risque de mauvaise fermeture n'a été détecté sont vissés.
